# FASCICULE DE BREVET EUROPEEN

(11) **EP 3 118 692 B1**
(45) Date de publication et mention de la délivrance du brevet: **26.12.2018**
(21) Numéro de dépôt: 15176978.3
(22) Date de dépôt: 16.07.2015
(51) Int. Cl.: G04B 17/32

(54) **FIXATION DE RESSORT-SPIRAL D'HORLOGERIE PAR COLLAGE**
BEFESTIGUNG DER SPIRALFEDER EINES UHRWERKS DURCH VERKLEBUNG
TIMEPIECE HAIRSPRING TO HAIRSPRING-STUD ATTACHMENT BY GLUING

(43) Date de publication de la demande: 18.01.2017
(73) Titulaire: Nivarox-FAR S.A., 2400 Le Locle (CH)
(72) Inventeur: Stranczl, Marc, 1260 Nyon (CH); Verardo, Marco, 2336 Les Bois (CH)
(74) Mandataire: Giraud, Eric

(56) Documents cités:
- EP-A1- 1 515 200
- CH-A2- 703 172
- DE-A1- 2 333 446
- FR-A5- 2 051 170

## Description

### Domaine de l'invention

L'invention concerne un sous-ensemble d'horlogerie, comportant un piton agencé pour être fixé à un coq d'un mouvement d'horlogerie, ledit sous-ensemble comportant un ressort-spiral comportant successivement et dans cet ordre une partie enroulée en spirale, une spire externe, une zone de raccordement, et une plaquette d'extrémité de section supérieure à celle de ladite spire externe, ladite plaquette d'extrémité se terminant par une extrémité distale à l'opposé de ladite partie enroulée en spirale, ledit piton comportant, entre une entrée et une sortie, un logement qui est agencé pour, dans un premier état libre dudit sous-ensemble renfermer avec du jeu ladite plaquette d'extrémité dudit ressort-spiral avec une mobilité tangentielle selon une direction tangentielle par rapport à ladite spire externe au niveau de ladite zone de raccordement, et pour, dans un deuxième état immobilisé dudit sous-ensemble immobiliser ladite plaquette d'extrémité à laquelle ledit logement est joint par une nappe de colle les solidarisant l'un à l'autre, et, dans ledit deuxième état immobilisé, ladite nappe de colle recouvre au moins un épaulement de changement de section de ladite plaquette d'extrémité, et où, dans ledit deuxième état immobilisé, ladite nappe de colle constitue un scellement mécanique dudit ressort-spiral au moins dans une direction longitudinale dudit logement sensiblement parallèle à ladite direction tangentielle dudit ressort-spiral, et ladite plaquette d'extrémité comporte au moins un oeil communiquant avec ladite nappe dans ledit deuxième état immobilisé.

L'invention concerne encore un oscillateur comportant au moins un tel sous-ensemble.

L'invention concerne encore un mécanisme d'échappement comportant au moins un tel sous-ensemble.

L'invention concerne encore une montre comportant un tel mécanisme d'échappement, ou/et comportant au moins un tel sous-ensemble.

L'invention concerne le domaine des mécanismes oscillateurs d'horlogerie comportant au moins un moyen de rappel élastique constitué par un ressort-spiral, et plus particulièrement le cas où un tel ressort-spiral est fabriqué en silicium ou oxyde de silicium, ou DLC, ou autre matériau similaire de micro-mécanique réalisé selon un procédé « MEMS » ou similaire.

### Arrière-plan de l'invention

L'invention s'intéresse plus particulièrement à la fixation de la partie externe du ressort-spiral, qui, dans les oscillateurs d'horlogerie classiques, notamment à balancier-spiral, est généralement fixée à un piton lui-même fixé sur un coq.

La partie externe du ressort-spiral est généralement collée dans le piton. La position de collage est généralement peu reproductible, en raison des retraits de la colle qui ne le sont pas non plus. La qualité du collage est difficilement contrôlable après exécution, autrement que par contrôle destructif réalisé sur un échantillon. Mais, du fait de la faible reproductibilité des phénomènes de collage, même si l'opération est figée, c'est-à-dire avec des paramètres de gamme strictement encadrés, rien ne prouve que cet échantillon soit représentatif de la production. Le risque constitue en une désolidarisation du spiral par rapport au piton une fois la colle figée.

L'utilisation d'un ressort-spiral comportant une plaquette d'extrémité permet une relative amélioration du collage, dans la mesure où l'emploi d'une plaquette plus largement dimensionnée que les spires du ressort permet d'avoir une surface de contact de collage plus importante. En effet, la tenue du collage n'est pas bonne quand la section et els dimensions du composant à coller, ici le ressort-spiral, diminuent trop fortement. La plaquette est nécessaire pour assurer une certaine surface de contact à la nappe de colle, qui puisse autoriser une tenue mécanique, qui est indispensable puisque la tenue chimique seule ne peut suffire à garantir la tenue des composants à assembler.

Le document DE 23 33 446 A1 au nom de JUNGHANS GmbH décrit un balancier-spiral, dont l'extrémité extérieure du ressort spiral est placée sur une partie saillante d'une platine en matière plastique, et maintenue en position par une plastification de cette matière plastique. L'extrémité du ressort peut être placée dans une fente ménagée dans cette partie saillante, dont les épaulements peuvent être plastifiés par soudage par ultrasons. La fixation est améliorée avec la découpe d'une encoche dans un bord de l'extrémité du ressort dans sa zone de fixation. Le soudage est réversible, et peut être retiré lors d'une réparation, et des méthodes traditionnelles de collage restent possibles.

### Résumé de l'invention

L'invention se propose d'assurer une meilleure tenue en service de la liaison entre le piton et la plaquette du spiral assemblés par collage.

Pour y parvenir, il faut s'assurer qu'il y ait suffisamment d'espace entre la plaquette d'extrémité et son logement dans le piton, de façon à garantir un bon écoulement de la colle dans le logement, et, de ce fait, à obtenir une meilleure tenue de l'ensemble collé.

L'invention privilégie l'utilisation d'une plaquette dite « de forme », c'est-à-dire ayant une forme particulière, optimisée pour garantir une meilleure tenue mécanique de l'ensemble collé, notamment à la traction. Ainsi, s'il est nécessaire de réduire les dimensions de la plaquette d'extrémité, la mise en place d'une plaquette d'extrémité de forme appropriée permet d'assurer une bonne tenue, même si la surface de contact de collage est fortement réduite.

A cet effet, l'invention concerne un sous-ensemble d'horlogerie selon la revendication 1.

L'invention concerne encore un oscillateur comportant au moins un tel sous-ensemble.

L'invention concerne encore un mécanisme d'échappement comportant au moins un tel sous-ensemble.

L'invention concerne encore une montre comportant un tel mécanisme d'échappement, ou/et comportant au moins un tel sous-ensemble.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, une section d'un sous-ensemble horloger selon l'invention, comportant un piton fixé à un coq, ce piton recevant, dans un logement qu'il comporte, une plaquette d'extrémité d'un ressort-spiral, la section étant représentée selon un plan sensiblement médian à cette plaquette d'une part, et à la dernière spire externe du ressort-spiral connexe avec cette plaquette, d'autre part. Cette plaquette comporte un oeil. Une nappe de colle remplit le logement du piton, remplit a totalité de cet oeil, et les ménisques d'extrémité formés par cette nappe de colle s'étendent, du côté intérieur du ressort-spiral, au-delà d'un épaulement formé au niveau d'une zone de raccordement entre la plaquette d'extrémité et la dernière spire externe du spiral, et, du côté le plus extérieur du ressort-spiral, au-delà de l'extrémité distale de ce ressort-spiral, selon une direction tangentielle par rapport à ladite spire externe au niveau de la zone de raccordement, de façon à ce que la plaquette d'extrémité soit entièrement entourée, dans toutes les directions, par la nappe de colle. La partie de la nappe de colle à l'intérieur de l'oeil forme une cheville d'arrêt opposant une grande résistance à l'arrachement ;
- la figure 2 représente une section d'un ressort-spiral dont la spire externe se termine par une boucle formant un oeil pour l'arrêt de la nappe de colle, cette boucle étant alors logée dans le logement du piton ;
- la figure 3 est une variante de la figure 1, d'encombrement plus réduit, où le ressort-spiral comporte, entre la spire externe et la plaquette d'extrémité, un épaulement extérieur qui n'est pas entouré par la nappe de colle, et où l'extrémité distale de la plaquette d'extrémité n'est pas non plus entourée par la nappe de colle, laquelle traverse entièrement un oeil de la plaquette d'extrémité pour immobiliser celle-ci ; cet épaulement extérieur est utile pour un ajustement du repère, optique ou mécanique, ou encore pour une visualisation ou un repérage de la longueur utile du spiral quand cette dernière est déterminée par un contact d'une zone de la spire externe avec une goupille ou similaire, l'épaulement extérieur permettant alors de mieux apprécier l'emplacement de cette zone de contact, et de calculer, si nécessaire, la longueur utile exacte ;
- la figure 4 est une section du logement vide du piton ;
- la figure 5 est un schéma-blocs illustrant une montre comportant un mouvement lequel intègre un oscillateur à ressort-spiral comportant un sous-ensemble selon l'invention.

### Description détaillée des modes de réalisation préférés

L'invention assure une meilleure tenue en service de la liaison entre le piton et la plaquette du spiral assemblés par collage, sur la base d'une bonne tenue mécanique, qui est supplée la tenue chimique qui, seule, ne peut suffire à garantir la tenue des composants à assembler, et en particulier en ce qui concerne la résistance à l'arrachement selon la direction tangentielle à la spire externe du ressort-spiral, où s'applique le couple de rappel. Une fois la nappe de colle figée dans le logement du piton, la géométrie particulière de la plaquette doit assurer cette tenue mécanique, et empêcher sa sortie du bloc de colle figée.

A cet effet, l'invention concerne un sous-ensemble d'horlogerie 100, comportant un piton 20 agencé pour être fixé à un coq 40 d'un mouvement d'horlogerie 300. Ce sous-ensemble 100 comporte un ressort-spiral 1.

Ce ressort-spiral 1 comporte successivement et dans cet ordre une partie enroulée en spirale, une spire externe 2, une zone de raccordement 11, et une plaquette d'extrémité 10 de section supérieure à celle de la spire externe 2, la plaquette d'extrémité 10 se terminant par une extrémité distale 12 à l'opposé de la partie enroulée en spirale, et la zone de raccordement 11 comportant un changement de section entre la spire externe 2 et la plaquette d'extrémité 10.

Le piton 20 comporte, entre une entrée 23 et une sortie 24, un logement 21 qui est agencé pour, dans un premier état libre du sous-ensemble 100 renfermer avec du jeu la plaquette d'extrémité 10 du ressort-spiral 1 avec une mobilité tangentielle selon une direction tangentielle T par rapport à la spire externe 2 au niveau de la zone de raccordement 11, et pour, dans un deuxième état immobilisé du sous-ensemble 100 immobiliser la plaquette d'extrémité 10 à laquelle le logement 21 est joint par une nappe 30 de colle les solidarisant l'un à l'autre.

Selon l'invention, dans le deuxième état immobilisé, la nappe 30 de colle recouvre au moins un épaulement 5 de changement de section de la plaquette d'extrémité 10.

Dans le cas particulier non limitatif de la figure 1, la nappe 30 de colle recouvre aussi la zone de raccordement 11. Cette disposition ne concerne que les applications où le point de définition de la longueur active du spiral se situe sur une autre zone de la spire externe 2 que la zone de raccordement 11.

Pour les nombreuses applications usuelles où la zone de raccordement 11 définit la longueur active du spiral, on privilégie la variante de la figure 3. En effet, si de la colle vient à se déposer sur la zone de raccordement 11, la longueur utile du spiral est modifiée, et de ce fait la fréquence et la marche du spiral sont modifiées, ce qui n'est pas souhaité, il ne faut donc alors pas de colle au niveau de la zone de raccordement 11.

Et, dans ce deuxième état immobilisé, la nappe 30 de colle constitue un scellement mécanique du ressort-spiral 1 au moins dans une direction longitudinale L du logement 21 sensiblement parallèle à la direction tangentielle T du ressort-spiral 1.

Plus particulièrement, tel que visible dans la variante de la figure 1, dans le deuxième état immobilisé, la nappe 30 de colle recouvre la zone de raccordement 11, et constitue un scellement mécanique du ressort-spiral 1 au moins dans une direction longitudinale L du logement 21 sensiblement parallèle à la direction tangentielle T du ressort-spiral 1.

La figure 1 montre un piton à l'horizontale dans le mouvement ; bien entendu le piton peut être positionné classiquement à la verticale, le bénéfice apporté par l'invention est le même.

De façon préférée, le logement 21 est suffisamment grand pour que la nappe de colle 30 entoure entièrement au moins une partie de la plaquette d'extrémité 10, cette partie comportant un ou plusieurs épaulements 5, 11 dans le seul cas de la figure 1 mais pas dans le cas plus général de la figure 3, et encore au moins un oeil 6, avec à l'état libre non collé, suffisamment de jeu entre le logement 21 et cette partie particulière de la plaquette d'extrémité 10 pour que, après le dépôt de la nappe de colle 30, celle-ci entoure cette partie de la plaquette de tous côtés, de façon à ce que la nappe 30 de colle constitue alors un scellement mécanique du ressort-spiral 1 dans le logement 21 selon tous les degrés de liberté.

De façon avantageuse, le logement 21 comporte au moins un volume saillant ou rentrant agencé pour constituer au moins un arrêt de la nappe de colle 30, ou comporte, sur ses parois intérieures 25, 26, des cannelures ou crantages, ou encore est réalisé avec un état de surface grossier, avec une rugosité Ra supérieure à 12 micromètres, de façon à assurer un maintien mécanique de la nappe de colle 30 Dans des variantes,la plaquette d'extrémité 10 peut comporter des sections variables perpendiculairement à la direction longitudinale L.

Dans les figures 1 et 3, la plaquette d'extrémité 10 comporte un oeil 6, et où le contour externe de la plaquette d'extrémité 10 est de section sensiblement constante, c'est la cavité de 6 qui détermine une section résultante inférieure à celle de la plaquette 10 en dehors de la zone de 6.

Dans une variante particulière, la section de la plaquette d'extrémité 10 peut décroître, continûment ou/et par paliers, depuis son extrémité distale externe 12 vers la spire externe 2.

Plus particulièrement, tel que visible sur la figure 3, la plaquette d'extrémité 10 comporte au moins un épaulement 5 au niveau duquel la section de la plaquette d'extrémité 10 varie, cet épaulement 5 étant distinct de la zone de raccordement 11 entre la spire externe 2 et la plaquette d'extrémité 10, et, dans le deuxième état immobilisé, la nappe 30 de colle recouvre cet épaulement 5, tandis que la zone de raccordement 11 reste extérieure à la nappe de colle 30.

Dans une variante particulière, et tel que visible notamment sur les figures 1, 2 et 3, la plaquette d'extrémité 10 comporte au moins un oeil 6, 8, communiquant avec la nappe de colle 30 dans le deuxième état immobilisé.

Plus particulièrement, quand la plaquette 10 comporte un tel arrêt 13, cet oeil 6, 8, est logé dans l'épaisseur de cet arrêt 13 de section maximale de la plaquette d'extrémité 10.

Dans la variante particulière des figures 1 et 3, la plaquette d'extrémité 10 constitue une boucle 4 comportant au moins un oeil 6 dans lequel la nappe 30, dans le deuxième état immobilisé, ne pénètre que selon une direction d'ancrage A sensiblement perpendiculaire à la direction tangentielle T.

Dans la variante particulière de la figure 2, la plaquette d'extrémité 10 constitue un crochet 7 comportant au moins un oeil 8 ouvert du côté de la spire externe 2, et comportant un repli 9 à son extrémité la plus éloignée de la spire externe 2.

Différentes géométries de la plaquette d'extrémité 10 sont susceptibles de bien convenir à la mise en oeuvre de l'invention : ou bien avec des profils saillants en forme de croix, de « L », à extrémité cylindrique, en forme de té, avec des épaulements 5 formant des surfaces perpendiculaires à la direction tangentielle et agencées pour opposer une résistance maximale à une traction dans cette direction et vers la partie spirale du ressort-spiral 1, ou bien encore avec des profils rentrants, non nécessairement directement opposés, de façon à ne pas trop affaiblir la plaquette d'extrémité 10 par une section trop faible.

L'invention se prête particulièrement bien à la fixation d'un ressort-spiral 1 en silicium ou/et oxyde de silicium, ou DLC, ou autre matériau similaire de micro-mécanique réalisé selon un procédé « MEMS » ou similaire.

L'invention concerne encore un oscillateur 200 comportant au moins un tel sous-ensemble 100.

L'invention concerne encore un mécanisme d'échappement 300 comportant au moins un tel sous-ensemble 100.

L'invention concerne encore une montre 400 comportant un tel mécanisme d'échappement 200, ou/et comportant au moins un sous-ensemble 100.

## Revendications

1. Sous-ensemble d'horlogerie (100), comportant un piton (20) agencé pour être fixé à un coq (40) d'un mouvement d'horlogerie, et ledit sous-ensemble (100) comportant un ressort-spiral (1) comportant successivement et dans cet ordre une partie enroulée en spirale, une spire externe (2), une zone de raccordement (11), et une plaquette d'extrémité (10) de section supérieure à celle de ladite spire externe (2), ladite plaquette d'extrémité (10) se terminant par une extrémité distale (12) à l'opposé de ladite partie enroulée en spirale, ledit piton (20) comportant, entre une entrée (23) et une sortie (24), un logement (21) qui est agencé pour, dans un premier état libre dudit sous-ensemble (100) renfermer avec du jeu ladite plaquette d'extrémité (10) dudit ressort-spiral (1) avec une mobilité tangentielle selon une direction tangentielle (T) par rapport à ladite spire externe (2) au niveau de ladite zone de raccordement (11), et pour, dans un deuxième état immobilisé dudit sous-ensemble (100) immobiliser ladite plaquette d'extrémité (10) à laquelle ledit logement (21) est joint par une nappe (30) de colle les solidarisant l'un à l'autre, où, dans ledit deuxième état immobilisé, ladite nappe (30) de colle recouvre au moins un épaulement (5) de changement de section de ladite plaquette d'extrémité (10), et où, dans ledit deuxième état immobilisé, ladite nappe (30) de colle constitue un scellement mécanique dudit ressort-spiral (1) au moins dans une direction longitudinale (L) dudit logement (21) sensiblement parallèle à ladite direction tangentielle (T) dudit ressort-spiral (1), **caractérisé en ce que** ladite plaquette d'extrémité (10) comporte au moins un oeil (6 ; 8) communiquant avec ladite nappe (30) dans ledit deuxième état immobilisé.

2. Sous-ensemble d'horlogerie (100), selon la revendication 1, **caractérisé en ce que** ladite nappe (30) de colle recouvre au moins un épaulement (5) de changement de section de ladite plaquette d'extrémité (10) et ne recouvre pas ladite zone de raccordement (11).

3. Sous-ensemble d'horlogerie (100), selon la revendication 1, **caractérisé en ce que**, dans ledit deuxième état immobilisé, ladite nappe (30) de colle recouvre ladite zone de raccordement (11).

4. Sous-ensemble d'horlogerie (100) selon la revendication 1, **caractérisé en ce que** ladite nappe (30) de colle constitue un scellement mécanique dudit ressort-spiral (1) dans ledit logement (21) selon tous les degrés de liberté.

5. Sous-ensemble d'horlogerie (100) selon la revendication 1, **caractérisé en ce que** ladite plaquette d'extrémité (10) comporte des sections variables perpendiculairement à ladite direction longitudinale (L).

6. Sous-ensemble d'horlogerie (100) selon la revendication 5, **caractérisé en ce que** la section de ladite plaquette d'extrémité (10) décroît, continûment ou/et par paliers, depuis ladite extrémité distale externe (12) vers ladite spire externe (2).

7. Sous-ensemble d'horlogerie (100) selon la revendication 6, **caractérisé en ce que** ladite plaquette d'extrémité (10) comporte au moins un dit épaulement (5) au niveau duquel la section de ladite plaquette d'extrémité (10) varie, ledit épaulement (5) étant distinct de ladite zone de raccordement (11), et **en ce que**, dans ledit deuxième état immobilisé, ladite nappe (30) de colle recouvre ledit épaulement (5), tandis que ladite zone de raccordement (11) reste extérieure à ladite nappe de colle (30).

8. Sous-ensemble d'horlogerie (100) selon la revendication 5, **caractérisé en ce que** ladite plaquette d'extrémité (10) comporte au moins un premier (5A) et un deuxième (5B) dits épaulements (5) au niveau desquels la section de ladite plaquette d'extrémité (10) varie, ledit premier épaulement (5A) et ledit deuxième épaulement (5B) délimitant l'un avec l'autre un arrêt (13) de section maximale de ladite plaquette d'extrémité (10), ledit premier épaulement (5A) et ledit deuxième épaulement (5B) étant distincts de ladite zone de raccordement (11).

9. Sous-ensemble d'horlogerie (100) selon la revendication 8, **caractérisé en ce que** ledit premier épaulement (5A) et ledit deuxième épaulement (5B) sont distincts de ladite extrémité distale (12) de ladite plaquette de raccordement (10).

10. Sous-ensemble d'horlogerie (100) selon la revendication 8, **caractérisé en ce que** ledit oeil (6 ; 8) est logé dans ledit arrêt (13) de section maximale de ladite plaquette d'extrémité (10).

11. Sous-ensemble d'horlogerie (100) selon la revendication 1, **caractérisé en ce que** ladite plaquette d'extrémité (10) constitue une boucle (4) comportant au moins un dit oeil (6) dans lequel ladite nappe (30), dans ledit deuxième état immobilisé, ne pénètre que selon une direction d'ancrage (A) sensiblement perpendiculaire à ladite direction tangentielle (T).

12. Sous-ensemble d'horlogerie (100) selon la revendication 1, **caractérisé en ce que** ladite plaquette d'extrémité (10) constitue un crochet (7) comportant au moins un dit oeil (8) ouvert du côté de ladite spire externe (2), et comportant un repli (9) à son extrémité la plus éloignée de ladite spire externe (2).

13. Sous-ensemble d'horlogerie (100) selon la revendication 1, **caractérisé en ce que** ledit ressort-spiral (1) est en silicium ou/et oxyde de silicium.

14. Mécanisme oscillateur (200) comportant au moins un sous-ensemble (100) selon la revendication 1.

15. Mécanisme d'échappement (300) comportant au moins un sous-ensemble (100) selon la revendication 1.

16. Montre (400) comportant un dit mécanisme d'échappement (300) selon la revendication 15, ou/et comportant au moins un sous-ensemble (100) selon la revendication 1.

## Patentansprüche

1. Uhrenunterbaugruppe (100), umfassend ein Spiralklötzchen (20), das angeordnet ist zur Befestigung an einem Unruhkloben (40) eines Uhrwerks, wobei die Unterbaugruppe (100) eine Spiralfeder (1) umfasst, die nacheinander und in dieser Reihenfolge einen spiralförmig gewickelten Teil, eine äußere Windung (2), einen Anschlussbereich (11) und eine Endplatte (10) mit einem Querschnitt größer als jener der äußeren Windung (2) umfasst, wobei die Endplatte (10) in einem distalen Ende (12) gegenüber dem spiralförmig gewickelten Teil endet, wobei das Spiralklötzchen (20) zwischen einem Eingang (23) und einem Ausgang (24) einen Aufnahmeraum (21) enthält, der angeordnet ist, in einem ersten, freien Zustand der Unterbaugruppe (10) die Endplatte (10) der Spiralfeder (1) mit Spiel und mit einer tangentialen Beweglichkeit in einer tangentialen Richtung (T) in Bezug auf die äußere Windung (2) auf Höhe des Anschlussbereichs (11) aufzunehmen und in einem zweiten, gehaltenen Zustand der Unterbaugruppe (100) die Endplatte (10) zu sichern, mit der der Aufnahmeraum (21) durch ein Klebefeld (30), das sie aneinander befestigt, verbunden ist, wobei in dem zweiten, gehaltenen Zustand das Klebefeld (30) mindestens eine querschnittsverändernde Schulter (5) der Endplatte (10) abdeckt und wobei in dem zweiten, gehaltenen Zustand das Klebefeld (30) eine mechanische Verankerung der Spiralfeder (1) mindestens in einer longitudinalen Richtung (L) des Aufnahmeraums (21) im Wesentlichen parallel zu der tangentialen Richtung (T) der Spiralfeder (1) bildet, **dadurch gekennzeichnet, dass** die Endplatte (10) mindestens eine Öse (6; 8) aufweist, die mit dem Feld (30) in dem zweiten, gehaltenen Zustand verbunden ist.

2. Uhrenunterbaugruppe (100) nach Anspruch 1, **dadurch gekennzeichnet, dass** das Klebefeld (30) mindestens eine querschnittsverändernde Schulter (5) der Endplatte (10) abdeckt und den Anschlussbereich (11) nicht abdeckt.

3. Uhrenunterbaugruppe (100) nach Anspruch 1, **dadurch gekennzeichnet, dass** das Klebefeld (30) in dem zweiten, gehaltenen Zustand den Anschlussbereich (11) abdeckt.

4. Uhrenunterbaugruppe (100) nach Anspruch 1, **dadurch gekennzeichnet, dass** das Klebefeld (30) eine mechanische Verankerung der Spiralfeder (1) in dem Aufnahmeraum (21) in allen Freiheitsgraden bildet.

5. Uhrenunterbaugruppe (100) nach Anspruch 1, **dadurch gekennzeichnet, dass** die Endplatte (10) senkrecht zu der longitudinalen Richtung (L) veränderliche Querschnitte aufweist.

6. Uhrenunterbaugruppe (100) nach Anspruch 5, **dadurch gekennzeichnet, dass** der Querschnitt der Endplatte (10) ab dem äußeren distalen Ende (12) zu der äußeren Windung (2) kontinuierlich und/oder stufenweise abnimmt.

7. Uhrenunterbaugruppe (100) nach Anspruch 6, **dadurch gekennzeichnet, dass** die Endplatte (10) mindestens eine Schulter (5) aufweist, auf deren Höhe sich der Querschnitt der Endplatte (10) verändert, wobei die Schulter (5) von dem Anschlussbereich (11) verschieden ist, und dass in dem zweiten, gehaltenen Zustand das Klebefeld (30) die Schulter (5) abdeckt, während der Anschlussbereich (11) außerhalb des Klebefeldes (30) verbleibt.

8. Uhrenunterbaugruppe (100) nach Anspruch 5, **dadurch gekennzeichnet, dass** die Endplatte (10) mindestens eine erste (5A) und eine zweite (5B) der Schultern (5) aufweist, auf deren Höhe sich der Querschnitt der Endplatte (10) ändert, wobei die erste Schulter (5A) und die zweite Schulter (5B) miteinander einen Anschlag (13) mit maximalem Querschnitt der Endplatte (10) begrenzen, wobei die erste Schulter (5A) und die zweite Schulter (5B) von dem Anschlussbereich (11) verschieden sind.

9. Uhrenunterbaugruppe (100) nach Anspruch 8, **dadurch gekennzeichnet, dass** die erste Schulter (5A) und die zweite Schulter (5B) von dem distalen Ende (12) der Verbindungsplatte (10) verschieden sind.

10. Uhrenunterbaugruppe (100) nach Anspruch 8, **dadurch gekennzeichnet, dass** die Öse (6; 8) in dem Anschlag (13) mit maximalem Querschnitt der Endplatte (10) aufgenommen ist.

11. Uhrenunterbaugruppe (100) nach Anspruch 1, **dadurch gekennzeichnet, dass** die Endplatte (10) eine Schlaufe (4) bildet, die mindestens eine Öse (6) besitzt, in die das Feld (30) in dem zweiten, gehaltenen Zustand nur in einer Verankerungsrichtung (A), die zu der tangentialen Richtung (T) im Wesentlichen senkrecht ist, eindringt.

12. Uhrenunterbaugruppe (100) nach Anspruch 1, **dadurch gekennzeichnet, dass** die Endplatte (10) einen Haken (7) bildet, der mindestens eine Öse (8) aufweist, die auf Seiten der äußeren Windung (2) offen ist, und an ihrem Ende, das von der äußeren Windung (2) am weitesten entfernt ist, einen Umschlag (9) aufweist.

13. Uhrenunterbaugruppe (100) nach Anspruch 1, **dadurch gekennzeichnet, dass** die Spiralfeder (1) aus Silicium und/oder Siliciumoxid hergestellt ist.

14. Oszillatormechanismus (200), umfassend mindestens eine Unterbaugruppe (100) nach Anspruch 1.

15. Hemmungsmechanismus (300), umfassend mindestens eine Unterbaugruppe (100) nach Anspruch 1.

16. Uhr (400), umfassend einen Hemmungsmechanismus (300) nach Anspruch 15 und/oder umfassend mindestens eine Unterbaugruppe (100) nach Anspruch 1.

## Claims

1. Timepiece sub-assembly (100), comprising a balance spring stud (20) arranged to be fastened to a balance cock (40) of a timepiece movement, and said sub-assembly (100) comprising a balance spring (1), including in series and in order: a spiral wound part, an outer coil (2), a connection area (11), and an end plate (10) of larger section than that of said outer coil (2), said end plate (10) ending in a distal end (12) opposite to said spiral wound part, said balance spring stud (20) comprising, between an entry (23) and an exit (24), a housing (21) which is arranged, in a first free state of said sub-assembly (100), to loosely contain said end plate (10) of said balance spring (1) with tangential mobility in a tangential direction (T) with respect to said outer coil (2) in said connection area (11), and, in a second immobilised state of said sub-assembly (100), to immobilise said end plate (10) to which said housing (21) is joined by an adhesive layer (30) which secures said end plate and housing to each other, wherein, in said second immobilised state, said adhesive layer (30) covers at least one change-of-section shoulder (5) of said end plate (10), and wherein, in said second immobilised state, said adhesive layer (30) forms a mechanical seal for said balance spring (1) at least in a longitudinal direction (L) of said housing (21) substantially parallel to said tangential direction (T) of said balance spring (1), **characterized in that** said end plate (10) includes at least one eye (6; 8) communicating with said layer (30) in said second immobilised state.

2. Timepiece sub-assembly (100), according to claim 1, **characterized in that** said adhesive layer (30) covers at least one change-of-section shoulder (5) of said end plate (10) and does not cover said connection area (11).

3. Timepiece sub-assembly (100), according to claim 1, **characterized in that**, in said second immobilised state, said adhesive layer (30) covers said connection area (11).

4. Timepiece sub-assembly (100) according to claim 1, **characterized in that** said adhesive layer (30) forms a mechanical seal for said balance spring (1) in said housing (21) in all degrees of freedom.

5. Timepiece sub-assembly (100) according to claim 1, **characterized in that** said end plate (10) includes variable sections perpendicular to said longitudinal direction (L).

6. Timepiece sub-assembly (100) according to claim 5, **characterized in that** the section of said end plate (10) decreases, continuously and/or in steps, from said outer distal end (12) towards said outer coil (2).

7. Timepiece sub-assembly (100) according to claim 6, **characterized in that** said end plate (10) includes at least one said shoulder (5) where the section of said end plate (10) varies, said shoulder (5) being distinct from said connection area (11), and **in that**, in said second immobilised state, said adhesive layer (30) covers said shoulder (5), whereas said connection area (11) remains outside said adhesive layer (30).

8. Timepiece sub-assembly (100) according to claim 5, **characterized in that** said end plate (10) includes at least a first shoulder (5A) and a second shoulder (5B), where the section of said end plate (10) varies, said first shoulder (5A) and said second shoulder (5B) together delimiting a stop (13) of maximum section of said end plate (10), said first shoulder (5A) and said second shoulder (5B) being distinct from said connection area (11).

9. Timepiece sub-assembly (100) according to claim 8, **characterized in that** said first shoulder (5A) and said second shoulder (5B) are distinct from said distal end (12) of said connection plate (10).

10. Timepiece sub-assembly (100) according to claim 8, **characterized in that** said eye (6; 8) is housed inside said stop (13) of maximum section of said end plate (10).

11. Timepiece sub-assembly (100) according to claim 1, **characterized in that** said end plate (10) forms a loop (4) comprising at least one eye (6) in which said layer (30), in said second immobilised state, only penetrates in an anchoring direction (A) substantially perpendicular to said tangential direction (T).

12. Timepiece sub-assembly (100) according to claim 1, **characterized in that** said end plate (10) forms a hook (7) comprising at least one eye (8) open on the side of said outer coil (2), and including a bent portion (9) at the end thereof farthest from said outer coil (2).

13. Timepiece resonator (100) according to claim 1, **characterized in that** said balance spring (1) is made of silicon and/or silicon oxide.

14. Oscillator mechanism (200) including at least one sub-assembly (100) according to claim 1.

15. Escapement mechanism (300) including at least one sub-assembly (100) according to claim 1.

16. Watch (400) comprising one said escapement mechanism (300) according to claim 15 and/or including at least one sub-assembly (100) according to claim 1.
